# EUROPÄISCHE PATENTSCHRIFT

(11) **EP 1 390 272 B1**
(45) Veröffentlichungstag und Bekanntmachung des Hinweises auf die Patenterteilung: **12.01.2005**
(21) Anmeldenummer: 02710657.4
(22) Anmeldetag: 29.01.2002
(51) Int. Cl.: B65D 71/00

(54) **HALTERUNG FÜR RECYCLING-FLASCHEN UND RECYCLING-FLASCHE**
HOLDER FOR RECYCLING BOTTLES AND RECYCLING BOTTLE
SUPPORT POUR BOUTEILLES RECYCLABLES ET BOUTEILLE RECYCLABLE

(30) Priorität: 25.05.2001 AT 8322001
(43) Veröffentlichungstag der Anmeldung: 25.02.2004
(73) Patentinhaber: Prof. Birkmayer Gesundheitsprodukte GmbH, 1090 Wien (AT)
(72) Erfinder: KRAXNER, Ernest, E., A-8046 Graz (AT)
(74) Vertreter: Sonn & Partner Patentanwälte
(86) Internationale Anmeldenummer: PCT/AT2002/000034
(87) Internationale Veröffentlichungsnummer: WO 2002/094675

(56) Entgegenhaltungen:
- WO-A-97/28061
- GB-A- 2 182 304

## Beschreibung

Die Erfindung betrifft eine Halterung für Recycling-Flaschen aus Kunststoff mit einer Grundplatte und Mittel zur Verankerung der Flaschen, welche an der Oberseite der Grundplatte angeordnet sind und in am Flaschenboden angeordnete Einbuchtungen eingreifen sowie eine Recycling-Flasche aus Kunststoff für eine derartige Halterung mit einer am Flaschenboden angeordneten Einbuchtung.

Recycling-Flaschen, insbesondere aus Polyethylenterephthalat (PET) finden insbesondere wegen ihres geringen Gewichts gegenüber Glasflaschen immer mehr an Bedeutung. Für Kunststoffflaschen wird heutzutage selten ein Pfand eingehoben, weshalb eine Rückgabe der Recycling-Flaschen nur zu einem geringen Prozentsatz erfolgt. Der Prozentsatz konnte auch durch Sammelbehälter für leere Kunststoffflaschen, welche in Ballungszentren in großer Anzahl aufgestellt wurden, nicht wesentlich erhöht werden. Zudem ist die Handhabung der leeren Kunststoffflaschen nicht einfach, da die Flaschen ein großes Volumen einnehmen und aufgrund ihres geringen Gewichts leicht umfallen und daher vorzugsweise in starren Behältnissen gesammelt werden müssen, bevor sie an entsprechenden Sammelstellen abgegeben werden. Eine Reduktion des Volumens kann zwar durch Zusammendrücken der Flaschen erfolgen, allerdings ist es dann erforderlich, den Verschluss der Flasche wieder aufzuschrauben, so dass sich die Flasche nicht durch Luftaufnahme wieder ausdehnen kann. Dies erfordert neben dem Zerdrücken der Flasche einen weiteren Handgriff, welchen die Konsumenten leider sehr häufig nicht akzeptieren und daher die Flasche zusammen mit dem Restmüll entsorgen. Zudem ist es nicht möglich, zerdrückte Flaschen in einen Automaten zur Ermittlung eines allfälligen Pfandes einzubringen.

Nachdem einerseits die Anzahl der Kunststoffflaschen, insbesondere jener aus Polyethylenterephthalat (PET), ständig steigt und man andererseits bestrebt ist, den Anteil an wiederverwerteten Flaschen wesentlich zu erhöhen, geht man immer mehr dazu über, auf den Kaufpreis einer Flasche ein entsprechend hohes Pfand für die Rückgabe der Flasche hinzuzurechnen. In einigen Staaten ist diese Maßnahme sogar durch entsprechende Gesetze vorgeschrieben worden. Es ist zu erwarten, dass immer mehr Staaten einen derartigen Weg einschlagen werden.

Es besteht daher ein Bedarf an Methoden oder Einrichtungen, welche die Handhabung leerer Recycling-Flaschen aus Kunststoff zum Zweck der Rückgabe derselben verbessern. Um ein Pfand der Flasche ermitteln zu können, ist es erforderlich, dass die Recycling-Flasche im Wesentlichen ihre ursprüngliche Form beibehält und nicht beispielsweise zur Verringerung des Volumens zerdrückt wird.

Zu diesem Zweck sind Flaschenträger entwickelt worden, welche einerseits das Tragen der befüllten Flaschen vom Händler zum Konsumenten erleichtern und andererseits eine Rückgabe der geleerten Flaschen zur Wiederbefüllung oder Wiederverwertung ermöglichen. Beispielsweise beschreibt die DE 198 29 427 A1 einen Flaschenträger mit einer Grundplatte, auf die mehrere Flaschen aufgestellt werden können, welche mit Doppelfingern, welche die Flaschen umgreifen, gehalten werden. Zusätzlich kann ein Griff zur Erhöhung des Tragekomforts mit der Grundplatte verbunden sein. Zum Zweck der Wiederverwertung oder Wiederbefüllung der Flasche müssen diese meist manuell aus dem Träger entfernt werden, wodurch ein weiterer Handgriff erforderlich wird. Darüber hinaus bieten die Doppelfinger, welche die Kunststoffflaschen halten, bei leeren Kunststoffflaschen einen unzureichenden Halt. Darüber hinaus trägt dieser Getränketräger aufgrund seines relativ hohen Volumens zu einer merklichen Erhöhung des Gesamtgewichts bei.

Der zuletzt genannte Nachteil ist auch bei anderen Getränketrägern gemäß dem Stand der Technik, wie z.B. der US 4 204 617 A oder der WO 99/16680 A1 vorhanden.

Weiters existieren Halterungen für Flaschen od. dgl., welche aus einer Grundplatte bestehen, mit Vertiefungen entsprechend der Projektion auf die zu haltenden Flaschen od. dgl. Derartige Halterungen erfordern für eine ausreichende Stabilität der Anordnung zusätzliche Maßnahmen, wie zum Beispiel nachträgliches Folieren. Auf eine derartige Folie wird danach meist ein Tragegriff montiert. Solche Halterungen sind zwar für den Verkauf gefüllter Flaschen od. dgl. geeignet, können die Handhabung leerer Flaschen od. dgl. aber nicht vereinfachen, da der Halt der leeren Flaschen unzureichend wäre und darüber hinaus ein Tragen ohne Tragegriff nachteilig wäre. Derartige Halterungen werden beispielsweise in der EP 0 306 074 A1 oder der US 4 928 841 A sowie der EP 0 567 873 A2 beschrieben.

Eine Halterung der gegenständlichen Art ist in der WO 97/28061 A1 beschrieben, wobei die Grundplatte Mittel zur Verankerung der Flaschen aufweist und an ihrer Unterseite Einbuchtungen aufweist, so dass ein Übereinanderstapeln der mit Flaschen besetzten Halterungen möglich ist. Die Art der Verankerung bietet jedoch nur beschränkten Halt, so dass insbesondere leere Flaschen auf der Grundplatte einen unzureichenden Halt haben.

Die Aufgabe der vorliegenden Erfindung besteht darin, eine Halterung für Recycling-Flaschen aus Kunststoff zu schaffen, mit der eine einfache Handhabung leerer Flaschen zum Zwecke der Rückgabe und der allfälligen Einhebung eines Pfandes möglich wird. Dazu soll die Halterung für die Verwendung in Automaten, beispielsweise zur Erhebung der Höhe des Pfandes, geeignet sein. Die Halterung soll für eine möglichst hohe Akzeptanz, möglichst geringes Volumen und Gewicht besitzen und eine möglichst rasche und kostengünstige Wiederverwertung der Flaschen ermöglichen. Natürlich soll die Halterung zusammen mit den befüllten Flaschen angeboten und verkauft werden, wobei zusätzliche Verpackungsschritte, wie das Anbringen einer Kunststofffolie oder von Griffen, nicht erforderlich sein soll.

Eine weitere Aufgabe der Erfindung besteht in der Schaffung einer Recycling-Flasche aus Kunststoff für eine derartige Halterung.

Die erste Aufgabe wird dadurch gelöst, dass die Verankerungsmittel in von der Oberseite der Grundplatte wegweisender Richtung einen kleiner werdenden Querschnitt und widerhakenförmige Ausformungen aufweisen. Dadurch, dass die Verankerungsmittel an der Oberseite der Grundplatte angeordnet sind, eignet sich der Flaschenboden, welcher bei Recycling-Flaschen aus Kunststoff meist dicker ausgebildet ist, besonders zur Verankerung der Flaschen an der Grundplatte der Halterung. Zudem sind derartige Verankerungsmittel von außen nicht sichtbar und stören somit das optische Erscheinungsbild der Flaschenanordnung nicht. Auf die erfindungsgemäß ausgebildeten Verankerungsmittel können die Flaschen leicht aufgesetzt werden und sie bieten den erforderlichen Halt der Recycling-Flaschen auf der Halterung. Durch die kompakte Anordnung leerer Flaschen in der Halterung ist eine bessere Automatentauglichkeit, einerseits für die Berechnung eines allfälligen Pfandes, andererseits auch für die Wiederverwertung gegeben. Dieser Vorteil kann auch bei der Befüllung oder Etikettierung der Flaschen ausgenützt werden, da die Handhabung durch die erfindungsgemäße Halterung vereinfacht wird. Die Mittel zur Verankerung der Flaschen sind ausschließlich auf der Grundplatte angeordnet.

Vorteilhafterweise besteht die Halterung aus demselben Kunststoff wie die Flaschen. Dadurch ist eine rasche und einfache Wiederverwertung der Flaschen zusammen mit der Halterung gewährleistet. So kann eine Wiederverwertung beispielsweise durch Zerkleinerung der Flaschen zusammen mit der Halterung und der Erzeugung von Granulat, welches wieder für die Erzeugung neuer Flaschen und Halterungen oder auch anderer Produkte eingesetzt werden kann, erfolgen. Es ist kein zusätzlicher Arbeitsschritt erforderlich, um die Recycling-Flaschen von der Halterung zu trennen und gesondert einem Wiederverwertungsprozess zuzuführen.

Wenn die Grundplatte innerhalb der Projektion der Flaschen auf die Grundplatte liegt, stehen keine Teile der Halterung mit Ausnahme der Dicke der Grundplatte über die Anordnung der zu haltenden Flaschen hinaus, welche für die Handhabung derselben nachteilig sein könnte. Darüber hinaus stören hervorstehende Teile der Grundplatte der Halterung das optische Aussehen der Anordnung nicht, welches für den Verkauf der befüllten Flaschen wichtig ist. Mit der geringen Größe der Grundplatte ist auch ein geringeres Gewicht der Halterung verbunden.

Vorteilhafterweise bestehen die Halterung und bzw. oder die Flaschen aus Polyethylenterephthalat (PET), einem insbesondere in der Getränkeindustrie sehr weit verbreiteten Material.

Um weiteres Gewicht und Volumen zu sparen, können die Verankerungsmittel in der Draufsicht auf die Grundplatte gesehen sternförmig ausgebildet sein.

Zur leichteren Handhabung ist gemäß einem weiteren Merkmal der Erfindung ein Tragegriff vorgesehen, der mit der Grundplatte der Halterung verbunden ist.

Dabei ist die oder jede Verbindung des Tragegriffs mit der Grundplatte der Halterung bevorzugt zwischen den Flaschen angeordnet, so dass das optische Erscheinungsbild der Flaschenanordnung einerseits nicht gestört ist, andererseits aber auch keine Teile über die Flaschen hinausragen, welche beispielsweise in Automaten zu Schwierigkeiten führen könnten.

Wenn die oder jede Verbindung des Tragegriffs mit der Grundplatte der Halterung elastisch ausgebildet ist, beispielsweise Knickstellen aufweist, kann der Tragegriff bei Nichtgebrauch in Richtung der Grundplatte versenkt werden. Dies ermöglicht auch eine Stapelung der Flaschen samt Halterung übereinander.

Zum Zweck der Stapelung weist die Grundplatte an der Unterseite Vertiefungen in einer Größe entsprechend dem Verschluss der Flasche und in einer Anordnung entsprechend der Anordnung der Flaschen auf der Grundplatte auf. Darüber hinaus wird durch derartige Vertiefungen das Volumen und somit das Gewicht der Halterung noch weiter reduziert.

Zur Erhöhung der Stabilität der Halterung kann die Grundplatte Versteifungsstrukturen beispielsweise in Wabenform aufweisen.

Zur Verringerung des Gewichts der Halterung kann die Grundplatte auch Löcher aufweisen.

Die zweite erfindungsgemäße Aufgabe wird durch eine Recycling-Flasche aus Kunststoff gelöst, welche an den am Flaschenboden angeordneten Einbuchtungen Verriegelungsmittel aufweist.

Diese Verriegelungsmittel können durch einen nach innen größer werdenden Querschnitt der Einbuchtung gebildet sein. Eine derartige Konstruktion bietet eine optimale Verankerung der Flaschen in der Halterung.

Die vorliegende Erfindung wird anhand eines bevorzugten Ausführungsbeispiels und unter Bezugnahme auf die Zeichnungen noch weiter erläutert. Dabei zeigen: Fig. 1 eine Seitenansicht auf eine Halterung mit Recycling-Flaschen; Fig. 2 eine Schnittansicht durch die Anordnung gemäß Fig. 1 entlang der Schnittlinie II-II; Fig. 3 eine Draufsicht auf die Halterung gemäß den Fig. 1 und 2; Fig. 4 eine Ansicht auf die Halterung von unten.

Fig. 1 zeigt eine Seitenansicht auf eine mit Recycling-Flaschen 2 bestückte Halterung 1. Die Halterung 1 besteht aus einer Grundplatte 3, auf deren Oberseite 17 Mittel 4 zur Verankerung der Flaschen 2 angeordnet sind. Zum Zweck der Verankerung weisen die Flaschen 2 am Flaschenboden 5 Einbuchtungen 6 auf, in die Verankerungsmittel 4 eingreifen können. Um einen guten Halt der Flaschen 2 an der Halterung 1 zu gewährleisten, weisen die Verankerungsmittel 4 widerhakenförmige Ausformungen 7 auf, welche in entsprechende Verriegelungsmittel 18 an den Flaschen 2 eingreifen. Diese Verriegelungsmittel 18 'sind durch einen nach innen größer werdenden Querschnitt der Einbuchtung 6 am Flaschenboden 5 gebildet. Die erfindungsgemäße Halterung 1 zeichnet sich durch besonders guten Halt der Flaschen 2 an der Halterung 1 aus und darüber hinaus dadurch, dass das Aussehen der Anordnung der Flaschen 2 durch die Halterung 1 nicht wesentlich beeinflusst wird. Die Halterung 1 ragt vorteilhafterweise lediglich um die Dicke der Grundplatte 3 über das Volumen der Anordnung der Flaschen 2 hinaus. Damit ist auch ein geringes Gewicht der Halterung 1 verbunden. Dadurch, dass an der Außenseite der Flasche 2 keine Elemente der Halterung 1 vorstehen, kann die Halterung 1 beispielsweise auch beim Etikettiervorgang der Flaschen 2 verwendet werden. Ein nachträgliches Folieren der Flaschen 2 auf der Halterung 1 ist nicht erforderlich. Dadurch ist das optische Erscheinungsbild der Anordnung der Flaschen 2 durch die Halterung 1 nicht gestört. Die Abbildung zeigt die Flaschen 2 mit aufgeschraubten Verschlusskappen 8. Zwischen den Reihen der Flaschen 2 kann ein Tragegriff 9 angeordnet sein, der über mindestens eine Verbindung 10 mit der Grundplatte 3 verbunden ist. Die oder jede Verbindung 10 verläuft dabei vorzugsweise zwischen den Flaschen 2.

Fig. 2 zeigt eine Schnittansicht der Halterung 1 mit teilweise verankerten Flaschen 2 entlang der Schnittlinie II-II gemäß Fig. 1 In dieser Ansicht ist der Tragegriff 9 besser ersichtlich. Über zwei Verbindungen 10 ist der Tragegriff 9 mit der Grundplatte 3 verbunden. Die Verbindungen 10 verlaufen zwischen den Flaschen 2. Wenn die Verbindungen 10 elastisch ausgeführt sind, beispielsweise über Knickstellen 11, kann erreicht werden, dass der Tragegriff 9 bei Nichtgebrauch in Richtung der Grundplatte 3 versenkt werden kann bzw. aufgrund der Eigenelastizität der Verbindungen 10 automatisch zwischen den Flaschen 2 verschwindet. In der Fig. 2 ist der Tragegriff 9 in leicht ausgedehnter Stellung strichliert gezeichnet. Dies ermöglicht auch die Stapelbarkeit der Halterungen 1, welche in Fig. 2 angedeutet ist. Zu diesem Zweck sind an der Unterseite 12 der Grundplatte 3 Vertiefungen 13 angeordnet, welche im Wesentlichen der Größe der Verschlusskappen 8 der Flaschen 2 entsprechen. In der Praxis werden die Vertiefungen 13 einen größeren Durchmesser als die Verschlusskappen 8 aufweisen und zur besseren Aufsetzbarkeit der Halterung beispielsweise konisch ausgeführt sein. Die Anordnung der Vertiefungen 13 an der Unterseite 12 der Grundplatte entspricht der Anordnung der Flaschen 2 auf der Grundplatte 3, so dass ein Stapeln der Halterungen 1 samt Flaschen 2 möglich ist.

Fig. 3 zeigt eine Draufsicht auf eine Halterung 1, wobei die Flaschen 2 strichliert gezeichnet sind. Die Verankerungsmittel 4 zeigen die widerhakenförmigen Ausformungen 7 in sternförmiger Anordnung. Durch diese sternförmige Anordnung, welche sich in den Verankerungsmitteln 4 fortsetzen kann, bringt den Vorteil geringeren Gewichts der Halterung 1 mit sich. In Fig. 3 ist auch der bandförmige Tragegriff 9 gut ersichtlich.

Fig. 4 zeigt schließlich eine Unteransicht auf die Grundplatte 3 der Halterung 1 mit den darin allenfalls befindlichen Vertiefungen 13 zur Aufnahme der Verschlüsse 8 der Flaschen 2 bei einem Stapeln. Zur Versteifung der Grundplatte 3 können Versteifungsstrukturen 14 beispielsweise in Wabenform vorgesehen sein. Dadurch weist die Grundplatte 3 die notwendige Stabilität bei geringem Eigengewicht auf. Zur weiteren Reduktion des Gewichts der Halterung 1 können die Ränder der Grundplatte 3 Einbuchtungen 16 aufweisen oder kann die Grundplatte 3 durch Löcher 15 unterbrochen sein.

Obgleich die Halterung 1 gemäß den Fig. 1 bis 4 für sechs Flaschen 2 dargestellt ist, sind beliebige Kombinationen mehrerer Recycling-Flaschen 2 möglich.

Durch die Halterung 1 für Recycling-Flaschen gemäß der vorliegenden Anmeldung ist eine optimale Handhabung der Recycling-Flaschen 2 möglich und darüber hinaus eine Wiederverwertung der Kunststoffflaschen 2 vorzugsweise zusammen mit der Halterung 1 möglich, wodurch eine Trennung der Flaschen 2 von der Halterung 1 vor dem Wiederverwertungsprozess nicht zwingend erfolgen muss und somit Zeit und Geld gespart wird. Die Halterung 1 kann natürlich unterschiedliche Färbung aufweisen. Die Verankerung der Flaschen 2 an der Halterung 1 ist so ausgebildet, dass die Flaschen 2 einen ausreichenden Halt haben und dennoch ohne großen Kraftaufwand von der Halterung genommen werden können.

## Patentansprüche

1. Halterung (1) für Recycling-Flaschen (2) aus Kunststoff mit einer Grundplatte (3) und Mittel (4) zur Verankerung der Flaschen (2), welche an der Oberseite (17) der Grundplatte (3) angeordnet sind und in am Flaschenboden (5) angeordnete Einbuchtungen (6) eingreifen, **dadurch gekennzeichnet, dass** die Verankerungsmittel (4) in von der Oberseite (17) der Grundplatte (3) wegweisender Richtung einen kleiner werdenden Querschnitt und widerhakenförmige Ausformungen (7) aufweisen.

2. Halterung nach Anspruch 1, **dadurch gekennzeichnet, dass** die Halterung (1) aus demselben Kunststoff wie die Flaschen (2) besteht.

3. Halterung nach Anspruch 1 oder 2, **dadurch gekennzeichnet, dass** die Grundplatte (3) innerhalb der Projektion der Flaschen (2) auf der Grundplatte (3) liegt.

4. Halterung nach einem der Ansprüche 1 bis 3, **dadurch gekennzeichnet, dass** die Halterung (1) aus Polyethylenterephthalat (PET) bestehen.

5. Halterung nach einem der Ansprüche 1 bis 4, **dadurch gekennzeichnet, dass** die verankerungsmittel (4) in der Draufsicht auf die Grundplatte (3) gesehen sternförmig ausgebildet sind.

6. Halterung nach einem der Ansprüche 1 bis 5, **dadurch gekennzeichnet, dass** ein Tragegriff (9) vorgesehen ist, der mit der Grundplatte (3) verbunden ist.

7. Halterung nach Anspruch 6, **dadurch gekennzeichnet, dass** die oder jede Verbindung (10) des Tragegriffs (9) mit der Grundplatte (3) zwischen den Flaschen (2) angeordnet ist.

8. Halterung nach Anspruch 6 oder 7, **dadurch gekennzeichnet, dass** die oder jede Verbindung (10) des Tragegriffs (9) mit der Grundplatte (3) elastisch ausgebildet ist, beispielsweise Knickstellen (11) aufweist, so dass der Tragegriff (9) bei Nichtgebrauch in Richtung der Grundplatte (3) versenkbar ist.

9. Halterung nach einem der Ansprüche 1 bis 8, **dadurch gekennzeichnet, dass** die Grundplatte (3) an der Unterseite (12) Vertiefungen (13) in einer Größe entsprechend dem Verschluss (8) der Flasche (2) und in einer Anordnung entsprechend der Anordnung der Flaschen (2) auf der Grundplatte (3) aufweist, so dass mehrere mit Flaschen (2) bestückte Halterungen (1) übereinander stapelbar sind.

10. Halterung nach einem der Ansprüche 1 bis 9, **dadurch gekennzeichnet, dass** die Grundplatte (3) Versteifungsstrukturen (14) beispielsweise in Wabenform aufweist.

11. Halterung nach einem der Ansprüche 1 bis 10, **dadurch gekennzeichnet, dass** die Grundplatte (3) Löcher (15) aufweist.

12. Recycling-Flasche (2) aus Kunststoff in Kombination mit einer Halterung (1) nach einem der Ansprüche 1 bis 11 mit einer am Flaschenboden (5) angeordneten Einbuchtung (6), **dadurch gekennzeichnet, dass** die Einbuchtung (6) verriegelungsmittel (18) aufweist.

13. Recyling-Fläsche nach Anspruch 12, **dadurch gekennzeichnet, dass** die Verriegelungsmittel (18) durch einen nach innen größer werdenden Querschnitt der Einbuchtung (6) gebildet sind.

14. Recycling-Flasche nach Anspruch 12 oder 13, **dadurch gekennzeichnet, dass** die Flasche (2) aus Polyethylenterephthalat (PET) besteht.

## Claims

1. A fixture (1) for recycling bottles (2) made of plastics material, which includes a base plate (3) and means (4) for anchoring the bottles (2) arranged on the upper side (17) of the base plate (3) and engaging in indentations (6) provided on the bottle bottom (5), **characterised in that** the anchoring means (4), in a sense oriented away from the upper side (17) of the base plate (3) have decreasing cross sections and barb-shaped formations (7).

2. A fixture according to claim 1, **characterised in that** the fixture (1) is made of the same plastics material as the bottles (2).

3. A fixture according to claim 1 or 2, **characterised in that** the base plate (3) is located within the projection of the bottles (2) on the base plate (3).

4. A fixture according to any one of claims 1 to 3, **characterised in that** the fixture (1) is made of polyethylene terephthalate (PET).

5. A fixture according to any one of claims 1 to 4, **characterised in that** the anchoring means (4) are designed to be star-shaped, seen in top view on the base plate (3).

6. A fixture according to any one of claims 1 to 5, **characterised in that** a carrying handle (9) is provided, which carrying handle is connected with the base plate (3).

7. A fixture according to claim 6, **characterised in that** the, or each, connection (10) of the carrying handle (9) with the base plate (3) is arranged between the bottles (2).

8. A fixture according to claim 6 or 7, **characterised in that** the, or each, connection (10) of the carrying handle (9) with the base plate (3) is designed to be elastic and, for instance, comprises buckles (11) so as to enable the carrying handle (9) to be lowered in the direction of the base plate (3) during non-use.

9. A fixture according to any one of claims 1 to 8, **characterised in that** the base plate (3) on its lower side (12) comprises depressions (13) having dimensions corresponding to the caps (8) of the bottles (2) and arranged to correspond with the arrangement of the bottles (2) on the base plate (3) so as to enable several fixtures (1) equipped with bottles (2) to be stacked one above the other.

10. A fixture according to any one of claims 1 to 9, **characterised in that** the base plate (3) comprises reinforcing structures (14) which are, for instance, honeycombed.

11. A fixture according to any one of claims 1 to 10, **characterised in that** the base plate (3) comprises holes (15).

12. A recycling bottle (2) made of plastics material in combination with a fixture (1) according to any one of claims 1 to 11 and including an indentation (6) located on the bottle bottom (5), **characterised in that** the indentation (6) comprises locking means (18).

13. A recycling bottle according to claim 12, **characterised in that** the locking means (18) is formed by an inwardly increasing cross section of the indentation (6).

14. A recycling bottle according to claim 12 or 13, **characterised in that** the bottle (2) is made of polyethylene terephthalate (PET).

## Revendications

1. Support (1) pour bouteilles recyclables (2) en matière synthétique, comprenant une plaque de base (3) et des moyens (4) destinés à l'ancrage des bouteilles (2), lesdits moyens étant disposés sur la partie supérieure (17) de ladite plaque de base (3) et venant en prise dans des creux (6) pratiqués dans le fond (5) des bouteilles, **caractérisé en ce que** les moyens d'ancrage (4) comportent une section s'amincissant en direction opposée à la partie supérieure (17) de la plaque de base (3) ainsi que des profils (7) en forme de barbe.

2. Support selon la revendication 1, **caractérisé en ce que** ledit support (1) est constitué du même matériau que celui des bouteilles (2).

3. Support selon la revendication 1 ou 2, **caractérisé en ce que** la plaque de base (3) se trouve dans la projection des bouteilles (2) placées sur ladite plaque de base (3).

4. Support selon l'une quelconque des revendications 1 à 3, **caractérisé en ce que** ledit support (1) est constitué de polyéthylène téréphthalate (PET).

5. Support selon l'une quelconque des revendications 1 à 4, **caractérisé en ce que** les moyens d'ancrage (4) sont constitués en forme d'étoile, vu de dessus et en direction de la plaque de base (3).

6. Support selon l'une quelconque des revendications 1 à 5, **caractérisé en ce qu'**une poignée de manutention (9) est prévue et fixée à la plaque de base (3).

7. Support selon la revendication 6, **caractérisé en ce que** la liaison ou toute liaison (10) de la poignée de manutention (9) à la plaque de base (3) est disposée entre les bouteilles (2).

8. Support selon la revendication 6 ou 7, **caractérisé en ce que** la liaison ou toute liaison (10) de la poignée de manutention (9) à la plaque de base (3) est configurée de manière élastique, qu'elle comporte des joints articulés, à titre d'exemple, de telle sorte que la poignée de manutention (9), lorsque l'on ne s'en sert pas, peut être escamotée en direction de la plaque de base (3).

9. Support selon l'une quelconque des revendications 1 à 8, **caractérisé en ce que** la plaque de base (3) comporte sur sa partie inférieure (12) des dégagements (13) dont la dimension correspond à celle de la fermeture (8) de la bouteille (2) et une disposition correspondant à celle des bouteilles (2) sur la plaque de base (3), de telle sorte que plusieurs supports (1) garnis de bouteilles (2) peuvent être empilés.

10. Support selon l'une quelconque des revendications 1 à 9, **caractérisé en ce que** la plaque de base (3) comprend des structures de raidissement (14) en nid d'abeilles, à titre d'exemple.

11. Support selon l'une quelconque des revendications 1 à 10, **caractérisé en ce que** la plaque de base (3) comprend des trous (15).

12. Bouteille recyclable (2) en matière synthétique en combinaison avec un support (1) selon l'une quelconque des revendications 1 à 11 comportant une creux (6) pratiqué dans le fond de la bouteille (5), **caractérisée en ce que** le creux (6) présente des moyens de blocage (18).

13. Bouteille recyclable selon la revendication 12, **caractérisée en ce que** les moyens de blocage (18) sont formés par une section du creux (6) s'agrandissant vers l'intérieur.

14. Bouteille recyclable selon la revendication 12 ou 13, **caractérisée en ce que** la bouteille (2) est constituée de polyéthylène téréphthalate (PET).
